# EUROPÄISCHE PATENTSCHRIFT

(11) **EP 1 826 325 B1**
(45) Veröffentlichungstag und Bekanntmachung des Hinweises auf die Patenterteilung: **13.01.2016**
(21) Anmeldenummer: 07003675.1
(22) Anmeldetag: 22.02.2007
(51) Int. Cl.: E03F 5/06

(54) **Rinnenabdeckung und Rinne**
Gutter cover and gutter
Recouvrement de rigole et rigole

(30) Priorität: 24.02.2006 DE 102006009132
(43) Veröffentlichungstag der Anmeldung: 29.08.2007
(73) Patentinhaber: BIRCO GmbH, 76532 Baden-Baden (DE)
(72) Erfinder: Merkel, Christian, 76532 Baden-Baden (DE)
(74) Vertreter: Graf Glück Kritzenberger

(56) Entgegenhaltungen:
- AU-B2- 472 442
- FR-A5- 2 075 376

## Beschreibung

Die Erfindung betrifft eine Entwässerungsrinne mit eine Rinnenabdeckung als auch eine Rinnenabdeckung für eine Entwässerungsrinne. Rinnenabdeckung für Entwässerungsrinnen bestehen üblicherweise aus einer Abdeckplatte mit einem unterstützenden Traggitter mit zwei länglichen Laststreben, die auf der Zarge aufliegen und quer zu den Laststreben verlaufenden Quer- oder Tragstreben, welche einstückig, bei schwereren Lasten üblicherweise in der Form eines einteiligen Gussmetallteils mit den Laststreben verbunden sind. Üblicherweise liegen die Laststreben auf der Zarge einer nach oben offenen Entwässerungsrinne auf, wobei die Tragstreben oder auch Querstreben, die beim Überfahren z.B. eines Kraftfahrzeugs aufgenommene Last über die Laststreben an die Rinne abgeben. Die Laststreben haben üblicherweise eine nicht unbeträchtliche Erstreckung von beispielsweise 1 bis 5 cm. Die so gebildete Rinnenabdeckung ist sehr starr und liegt üblicherweise nur an wenigen Punkten auf der Zarge der Rinne auf, wodurch zum einen in der Rinnenabdeckung vergleichsweise hohe Biegekräfte auftreten und andererseits an der Rinne an den wenigen Punkten, wo die Laststrebe auf der Zarge aufliegt, eine deutlich überhöhte Druckbeanspruchung an der Rinne auftritt. Auf diese Weise wird trotz einer ausreichend starken Konzeptionierung der Einzelkomponenten die Festigkeit der Gesamtkonzeption bisweilen beeinträchtigt, bzw. die Einzelkomponenten müssen überdimensioniert werden, um diesem Problem Rechnung zu tragen.

Die AU 472,442 B zeigt eine Rinnenabdeckung welche die Merkmale des Oberbegriffs des Anspruchs 1 aufweist, bei der zwei Längsstreben mit Querstreben zu einer Rinnenabdeckung für geringe Belastungsklassen zusammengesteckt werden.

Es ist Aufgabe der Erfindung, eine Rinne mit einer Rinnenabdeckung und eine Rinnenabdeckung zu schaffen, die eine bessere Festigkeit aufweisen. Diese Aufgabe wird mit einer Rinnenabdeckung gemäß Anspruch 1 und einer Entwässerungsrinne gemäß Anspruch 2 gelöst.

Erfindungsgemäß ist die Rinnenabdeckung derart ausgebildet , dass sich die Querstreben in Richtung auf die Auflageseite der Abdeckung weiter nach unten erstrecken als die Laststreben. Dies führt dazu, dass die Rinnenabdeckung letztendlich mit den Querstreben und nicht mehr mit den Laststreben auf der Zarge aufliegt. Es werden somit viele Auflagepunkte auf der Zarge geschaffen, die durch materialreduzierte Bereiche der Laststreben miteinander verbunden sind, was wiederum die Elastizität der Rinnenabdeckung erhöht und damit die gleichmäßige Verteilung der Gesamtbelastung auf viele Punkte der Zarge. Hierdurch werden zudem Biegebelastungen in der Rinnenabdeckung selbst reduziert.

Die Ausnehmungen an den Laststreben oder die vertikale Zurücksetzung der Laststrebe gegenüber den Querstreben, wenn diese auf der Zarge aufliegen, sollte vorzugsweise so stark sein, dass die Steifigkeit an den in horizontaler Richtung dickenreduzierten Bereichen zu einem deutlichen Abfall der Starrheit und zu einer entsprechenden Erhöhung der Elastizität führt. Vorzugsweise für eine effiziente Erhöhung der Elastizität der Rinnenabdeckung die Höhe der Ausnehmungen wenigstens 20 % und höchstens 70% der Höhe der Laststrebe, vorzugsweise zwischen 25 und 55 % zu wählen. Weiterhin stehen im Falle der Benutzung der Querstreben als Lastauflage auf die Zarge vorzugsweise die Querstreben gegenüber der Laststreben um wenigstens 20 % , höchstens 70% der Höhe der Laststreben nach unten gegen die Zarge vor. Hierdurch wird erreicht, dass die durch die Querstreben aufgenommene Last auf die direkten Auflagepunkte auf der Zarge und auf die benachbarten Auflagepunkten der Laststreben übertragen wird. Durch eine gewisse Starrheit sind so nicht nur die mittelbaren Auflagepunkte auf der Zarge, sondern auch die benachbarten Auflagepunkte mit an dem Tragevorgang der Last, d.h. der Abstützung der Last der Rinnenabdeckung auf die Zarge, beteiligt. Es erfolgt daher eine Verteilung der Last auf mehrere Punkte. Auf diese Weise wird mit weniger Materialaufwand die gleiche Festigkeitsklasse erzielt, die ansonsten durch eine entsprechend starke Ausbildung der Laststreben erzielt wurde.

Die Rinnenabdeckung besteht aus Gussmetal, in welchem Fall das Problem der Starrheit der Rinnenabdeckung und der Spannungsüberhöhung an den wenigen Auflagepunkten der Zarge gravierend wird.

Vorzugsweise besteht die Zarge aus Metall, z.B. verzinkte Stahlblech und die Entwässerungsrinne aus Beton oder Polymerbeton. Prinzipiell kann die Rinne jedoch aus anderen Werkstoffen wie z.B. Kunststoff oder Recyclingkunststoff bestehen. Eine besondere Anwendung findet die Erfindung jedoch in Schwerlastrinnen, bei welchen der Rinnenkörper in der Regel aus Beton oder Polymerbeton besteht.

Die Erfindung wird nachfolgend beispielsweise anhand eines Ausführungsbeispiels in der schematischen Zeichnung beschrieben. In dieser zeigen:
- Figur 1: eine Ausführungsform einer Rinnenabdeckung, bei welcher die Querstreben nach unten über die Laststreben hervorstehen und auf der Zarge aufliegen, und
- Figur 2: eine Entwässerungsrinne mit eingebauter Rinnenabdeckung gemäß Figur 1.

Anhand der Figuren 1 und 2 wird ein Ausführungsbeispiel einer Rinnenabdeckung beschrieben.

Die Einbaulage der Rinnenabdeckung 30 aus Figur 1 in eine Entwässerungsrinne ist in Figur 2 dargestellt. Anhand der Figuren 1 und 2 wird nachfolgend die erfindungsgemäße Rinnenabdeckung 30 und ihre Einbaulage in einer Rinne beschrieben.

Die Rinnenabdeckung 30 besteht aus einem einstückigen Gussmaterial umfassend eine obere Abdeckplatte 32, die an ihrer Unterseite Querstreben 34 und zwei in Längsrichtung verlaufende Laststreben 36 umfasst, die in Längsrichtung der Rinnenabdeckung beidseitig von Öffnungen 38 versehen sind, welche zwischen den oberen Abdeckungen 40 der Querstreben 34 in der Abdeckplatte 32 und den Laststreben 36 ausgebildet sind.

Die Rinnenabdeckung 30 liegt auf einer Rinne 50 auf dessen Zargen 52 auf, die auf beiden Seiten eines nach oben hin offenen Einlaufbereichs 54 ausgebildet sind. Die Zargen 52 sind L-förmig und haben einen vertikalen Schenkel 56 und einen an dessen unterem Ende sich in Richtung auf den Einlaufbereich 54 erstreckenden horizontalen Schenkel 58, auf welchem die nach unten etwas hervorstehenden Querstreben 34 der Rinnenabdeckung 30 aufliegen. Die Zargen 52 sind auf dem Betonkörper 53 der Rinne mittels Ankern in an sich bekqannter Weise befestigt. Auf diese Weise liegt die Rinnenabdeckung 30 entsprechend der Anzahl an Querstreben 34 auf einer Vielzahl von Lastpunkten auf, so dass die Last möglichst gleichmäßig auf die Zarge 52 und damit auf den Betonkörper 53 der Rinne 50 übertragen wird.

Es soll klargestellt werden, dass die Erfindung nicht auf das Ausführungsbeispiel beschränkt ist, sondern im Umfang der nachfolgenden Ansprüche variieren kann.

## Patentansprüche

1. Rinnenabdeckung (10,30) für eine Entwässerungsrinne (50), welche Entwässerungsrinne (50) einen sich in Längsrichtung erstreckenden, nach oben offenen Einlaufbereich (54) und eine sich auf beiden Seiten des Einlaufbereichs in Rinnenlängsrichtung erstreckenden Zarge (52) zur Aufnahme der Rinnenabdeckung (30) aufweist, wobei die Rinnenabdeckung zumindest zwei in Rinnenlängsrichtung verlaufende Laststreben (36) und zwischen den Laststreben in Querrichtung der Rinne verlaufende und fest mit den Laststreben verbundene Querstreben (34) aufweist,
wobei die Querstreben (34) zur Auflageseite der Rinnenabdeckung (30) über die Laststreben (36) hinausragen und somit Auflagebereiche zur Auflage der Rinnenabdeckung auf der Zarge (52) der Entwässerungsrinne (50) bilden, **dadurch gekennzeichnet, dass** die Rinnenabdeckung einteilig ist und aus Gussmetall besteht, und die Rinnenabdeckung eine obere Abdeckplatte (32) umfasst, an deren Unterseite die Querstreben und die in Längsrichtung verlaufenden Laststreben ausgebildet sind.

2. Entwässerungsrinne (50) mit einer Rinnenabdeckung (30), nach Anspruch 1, welche Entwässerungsrinne (50) einen sich in Längsrichtung erstreckenden, nach oben offenen Einlaufbereich (54) und eine sich auf beiden Seiten des Einlaufbereichs in Rinnenlängsrichtung erstreckende Zarge (52) zur Aufnahme der Rinnenabdeckung aufweist.

## Claims

1. Channel cover (10, 30) for a drainage channel (50), which drainage channel (50) comprises an upwardly open inlet region (54) extending in the longitudinal direction and a frame (52) extending on both sides of the inlet region in the channel longitudinal direction for receiving the channel cover (30), the channel cover comprising at least two load supports (36) extending in the channel longitudinal direction and transverse supports (34) extending between the load supports in the transverse direction of the channel and rigidly connected to the load supports,
the transverse supports (34) protruding beyond the load supports (36) at the attachment side of the channel cover (30) and thus forming attachment regions for attaching the channel cover to the frame (52) of the drainage channel (50), **characterised in that** the channel cover is single-piece and consists of cast metal and the channel cover comprises an upper cover plate (32), on the underside of which the transverse supports and the load supports extending in the longitudinal direction are formed.

2. Drainage channel (50) comprising a channel cover (30), according to claim 1, which drainage channel (50) comprises an upwardly open inlet region (54) extending in the longitudinal direction and a frame (52) extending on both sides of the inlet region in the channel longitudinal direction for receiving the channel cover.

## Revendications

1. Recouvrement de rigole (10,30) pour une rigole d'écoulement des eaux (50), laquelle rigole d'écoulement des eaux (50) présente une zone d'entrée (54) ouverte vers le haut s'étendant dans la direction longitudinale et un châssis ouvrant (52) s'étendant sur les deux côtés de la zone d'entrée dans la direction longitudinale de la rigole pour recevoir le recouvrement de rigole (30), le recouvrement de rigole présentant au moins deux jambes de force (36) s'étendant dans la direction longitudinale de la rigole et des traverses (34) s'étendant entre les jambes de force dans la direction transversale de la rigole et reliés solidaires aux jambes de force, dans lequel les traverses (34) font saillie vers le côté d'appui du recouvrement de rigole (30) au-delà des jambes de force (36) et formant ainsi des zones d'appui pour appuyer le recouvrement de rigole sur le châssis ouvrant (52) de la rigole d'écoulement des eaux (50), **caractérisé en ce que** le recouvrement de rigole est monobloc et est constitué de métal moulé, et le recouvrement de rigole comprend une plaque de recouvrement supérieure (32), au niveau de la face inférieure de laquelle sont réalisées les traverses et les jambes de force s'étendant dans la direction longitudinale.

2. Rigole d'écoulement des eaux (50) comportant un recouvrement de rigole (30) selon la revendication 1, laquelle rigole d'écoulement des eaux (50) présente une zone d'entrée (54) ouverte vers le haut s'étendant dans la direction longitudinale et un châssis ouvrant (52) s'étendant sur les deux côtés de la zone d'entrée dans la direction longitudinale de la rigole pour recevoir le recouvrement de rigole.
